# EUROPÄISCHE PATENTSCHRIFT

(11) **EP 3 601 696 B1**
(45) Veröffentlichungstag und Bekanntmachung des Hinweises auf die Patenterteilung: **17.02.2021**
(21) Anmeldenummer: 18720971.3
(22) Anmeldetag: 28.03.2018
(51) Int. Cl.: E04C 2/34, E04C 2/54

(54) **DRUCKBELASTBARE, WÄRMEDÄMMENDE BAUKONSTRUKTIONSPLATTE**
PRESSURE-RESISTANT, THERMAL INSULATING CONSTRUCTION BOARD
PLAQUE DE CONSTRUCTION RÉSISTANTE À LA CHALEUR ET À LA COMPRESSION

(30) Priorität: 28.03.2017 DE 102017003179; 13.09.2017 DE 102017008796
(43) Veröffentlichungstag der Anmeldung: 05.02.2020
(73) Patentinhaber: Heying Und Herzsprung GBR, 13591 Berlin (DE)
(72) Erfinder: HEYING, Gerhard, 13591 Berlin (DE); HERZSPRUNG, Axel, 13587 Berlin (DE)
(74) Vertreter: Gulde & Partner
(86) Internationale Anmeldenummer: PCT/EP2018/057998
(87) Internationale Veröffentlichungsnummer: WO 2018/178191

(56) Entgegenhaltungen:
- WO-A1-95/20486
- WO-A1-2012/113423
- DE-A1- 1 609 777
- DE-A1- 3 307 753
- US-A- 1 685 353

## Beschreibung

Die Erfindung bezieht sich auch eine druckbelastbare, wärmedämmende Baukonstruktionsplatte aus einem Strangpressprofil einer zumindest doppelten Stegmehrfachplatte mit parallel zu den äußeren Profilseitenflächen längs durchgehend verlaufenden, Hohlräume begrenzenden Versteifungsstegen.

Eine Baukonstruktionsplatte für hagelschlagfeste Lichtplatten aus lichtdurchlässigem Kunststoffmaterial ist beispielsweise aus der DE 30 48 695 A1 bekannt, bei der in Hohlräumen senkrecht oder schräg zur Strangprofilrichtung geradlinig verlaufende Versteifungsstege angeordnet sind, die sich auch bei der Ausbildung der Lichtplatten als Stegmehrfachplatte geradlinig zwischen den parallelen breiten Außenflächen fortsetzen.

Diese Stege lassen zwar aufgrund ihrer Geradlinigkeit das hindurchtretende Licht gleichmäßig passieren, sind jedoch weder besonders gut wärmedämmend noch ausreichend standfest und kräfteaufnehmend gegenüber hohen Druckbelastungen, wie sie Baukonstruktionsplatten als Wärmedämmung zwischen Baukörpern und vorgesetzten Bauteilen gewährleisten müssen.

DE 1 609 777 A offenbart eine lichtdurchlässige Abdeck- oder Wandplatte aus thermoplastischem Kunststoff, die aus einem mit zwei die Plattenaußenflächen bildenden dünnen Außenwänden und zahlreichen, die Außenwände einstückig verbindenden im Querschnitt gitter- oder fachwerkartig angeordneten Versteifungszwischenwänden stranggepressten flachen Hohlplattenprofil besteht.

Der Erfindung liegt die Aufgabe zugrunde, eine druckbelastbare, wärmedämmende Baukonstruktionsplatte anzugeben, die einerseits einen geringen Wärmedurchgangskoeffizienten und andererseits eine hohe Druckbelastbarkeit aufweist.

Nach der Erfindung wird diese Aufgabe durch eine druckbelastbare, wärmedämmende Baukonstruktionsplatte mit den von Anspruch 1 genannten Merkmalen gelöst. Dadurch, dass die benachbarten Hohlräume der Stegmehrfachplatte und die sie begrenzenden Stege von einer Mehrzahl abstandbestimmender Hohlprofile gebildet sind, die in den Hohlräumen um bis zur Hälfte ihres Hohlprofilquerschnitts versetzt angeordnet sind, wird ein geringer Wärmedurchgangskoeffizient und eine hohe Druckbelastbarkeit erreicht.

Durch die erfindungsgemäße Ausführungsform mit ihrer nicht geradlinigen bzw. ungeradlinigen Ausbildung der Stege ist vorteilhaft der wirksame Wärmeleitweg konstruktiv verlängert, so dass der Wärmeleitwert der Baukonstruktionsplatte bei gleichzeitiger Gewährleistung der erforderlichen mechanischen bzw. statischen Stabilität erheblich verringert ist.

Bei einer Weiterbildung der erfindungsgemäßen Ausführungsform ist mit besonderem Vorteil vorgesehen, dass die Baukonstruktionsplatte mit mindestens einer zentrisch durch ihre äußeren Breitflächen durchgehenden, rechtwinklig verlaufenden Bohrung versehen ist, die mit einem deren Bohrungsdurchmesser angepassten Rohrprofilstück für den Durchtritt eines Halteorgans stoffschlüssig und dicht verbunden ist. Der Vorteil besteht darin, dass die Baukonstruktionsplatte fest sowohl mit dem Gebäude als auch mit der Wärmedämmung verankert werden kann, wobei die Halteorgane von handelsüblichen Dübeln gebildet werden können.

Infolge der stoffschlüssigen Verbindung zwischen der Baukonstruktionsplatte und dem Rohrprofilstück sind die Hohlräume der Stegmehrfachplatte sowohl untereinander als auch nach außen hin wirksam abgedichtet.

Die Baukonstruktionsplatte kann sowohl quadratisch als auch rechteckig aus dem Strangpressprofil geschnitten werden, wobei die quadratische Ausführungsform eine zentrische Bohrung aufweist, während die rechteckige Ausführungsform drei Bohrungen aufweisen, die für den Durchtritt von Dübeln oder gleichartigen Tragorganen bestimmt sind.

Wenn man bei der erfindungsgemäßen Baukonstruktionsplatte die quer zur Strangpressrichtung verlaufenden Stirnkanten, die den Schnittkanten des Profils entsprechen, mit Flachkörpern stoffschlüssig verbindet, ergibt sich vorteilhaft eine die Hohlräume der Stegmehrfachplatte dicht verschließende Bauform. Wird die Stoffschlüssigkeit unter Vakuum bewirkt, dann wären zugleich alle Hohlräume evakuiert, was die Wärmeleitfähigkeit der Baukonstruktionsplatte zusätzlich verringern würde.

Die die Hohlräume der Stegmehrfachplatte bildenden Stege, die erfindungsgemäß durch eine Mehrzahl von abstandbestimmenden Hohlprofilen erzeugt sind, erfahren vorteilhaft durch die versetzte Anordnung in den benachbarten Hohlräumen eine Stegverlängerung, die die Wärmeleitwege verlängert. Der dadurch eintretende Effekt einer Reduzierung des Wärmeübergangskoeffizienten tritt bei einer Vielzahl von unterschiedlichen Hohlprofilquerschnitten auf, von denen die besten nachfolgend beschrieben werden.

Mit besonderem Vorteil sind bei einer ersten Ausführungsform der Baukonstruktionsplatte die abstandbestimmenden Hohlprofile mit einem quadratischen Querschnitt versehen und hochkant zwischen den Breitflächen der Baukonstruktionsplatte angeordnet. Der besondere Vorteil liegt in der vergleichsweise einfachen Herstellung der das Strangpressprofil ergebenden Pressdüse.

Ähnlich vorteilhaft ist die rohrförmige Ausbildung der abstandbestimmenden Hohlprofile mit einem kreisrunden Querschnitt.

Bei einer weiteren günstigen Ausführungsform sind die abstandbestimmenden Hohlprofile gleichmäßig über den Umfang verteilt sechseckig ausgebildet. Auf diese Weise ergibt sich ein wabenförmiges Querschnittsmuster mit versetzter Anordnung in benachbarten Hohlräumen der Baukonstruktionsplatte.

Als besonders mechanisch stabil hat sich eine Ausführungsform erwiesen, bei der die abstandbestimmenden Hohlprofile von zwei abwechselnd unterschiedlichen rechteckigen Querschnitten ausgebildet sind.

Weitere Vorteile und Einzelheiten der Baukonstruktionsplatten nach der Erfindung ergeben sich aus der nachfolgenden Figurenbeschreibung. Es zeigen:
- Figur 1: ein Ausführungsbeispiel mit einer Draufsicht einer rechteckigen druckbelastbaren, wärmedämmenden Baukonstruktionsplatte nach der Erfindung;
- Figur 2: ein weiteres Ausführungsbeispiel mit einer Draufsicht einer quadratischen, druckbelastbaren, wärmedämmenden Baukonstruktionsplatte nach der Erfindung;
- Figur 3: einen teilweisen Schnitt III-III durch eine Bohrung in der druckbelastbaren, wärmedämmenden Baukonstruktionsplatte nach den Figuren 1 und 2;
- Figur 4: als erstes Ausführungsbeispiel der Erfindung einen ersten Querschnitt der Baukonstruktionsplatte nach Figur 1 oder Figur 2;
- Figur 4A: einen vergrößerten Teilausschnitt aus Figur 4;
- Figur 5: als zweites Ausführungsbeispiel der Erfindung einen zweiten Querschnitt der Baukonstruktionsplatte nach Figur 1 oder Figur 2;
- Figur 5A: einen vergrößerten Teilausschnitt aus Figur 5;
- Figur 6: als drittes Ausführungsbeispiel der Erfindung einen dritten Querschnitt der Baukonstruktionsplatte nach Figur 1 oder Figur 2;
- Figur 6A: einen vergrößerten Teilausschnitt aus Figur 6;
- Figur 7: als viertes Ausführungsbeispiel der Erfindung einen vierten Querschnitt der Baukonstruktionsplatte nach Figur 1 oder Figur 2;
- Figur 7A: einen vergrößerten Teilausschnitt aus Figur 7.

Anhand der Zeichnung mit den Figuren wird nachfolgend die Erfindung mit mehreren Beispielen beschrieben und deren Wirkungsweise erläutert.

Die Figuren 1 und 2 stellen schematisch die Draufsichten einer Baukonstruktionsplatte 1 oder 2 dar, die aus einem lang gezogenen, aus Kunststoffmaterial, wie z.B. aus PVC, bestehenden stangenartigen Strangpressprofil 3 durch Trennschnitte hergestellt wird.

Die Baukonstruktionsplatte 1 ist mit drei Durchtrittsbohrungen 4 versehen, die von einem Rohrprofilstück 5 gebildet wird, das an seiner Außenwandung 6 stoffschlüssig mit der Baukonstruktionsplatte 1 verbunden ist. Die Bohrung 4 verläuft zentrisch im Bereich der Breitfläche 7 rechtwinklig zu dieser und bildet mit dem kreisrunden Durchtrittsquerschnitt 8 eine Führung für ein nicht weiter dargestelltes zylindrisches Halteorgan, z.B. einen Befestigungsdübel oder dergleichen. Ersichtlich ist der äußere Durchmesser der Bohrung 4 dem Außendurchmesser des Rohrprofilstückes 5 angepasst. Die beiden Langkanten 9 der Baukonstruktionsplatte 1 verlaufen parallel zueinander und exakt in Strangpressrichtung 10. Die beiden parallel zueinander und rechtwinklig zur Strangpressrichtung 10 verlaufenden Schmalkanten 11, 12 sind durch Schnitte hergestellt.

Ersichtlich ist eine geschnittene Darstellung im Bereich einer der Bohrungen 4 längs der Linie III-III in Figur 3 dargestellt, die ihrerseits den Querschnitt der Baukonstruktionsplatte 1 mit der Bohrung 4 darstellt. Ein weiterer Schnitt IV-IV zeigt in Figur 4 den kompletten Querschnitt der Baukonstruktionsplatte 1 und damit des Strangpressprofils 3.

Die Figur 2 zeigt in einer der Figur 1 sehr ähnlichen Draufsicht anstelle einer rechteckigen Ausbildung der Baukonstruktionsplatte 1 eine quadratische Ausführungsform in schematischer Darstellung, bei der durch die Bohrung 4 und ihr Rohrprofilstück 5 ein Schnitt III-III geführt ist, der mit der Darstellung in Figur 3 übereinstimmt. Im Übrigen sind gleiche Teile mit gleichen Bezugszeichen versehen. Die Schnittkanten 11 und 12 werden durch Platten 13, 14 stoffschlüssig mit der Baukonstruktionsplatte 1 verbunden.

Die Figuren 3 und 4 zeigen schematisch die Baukonstruktionsplatte 1 mit einem Querschnitt des Strangpressprofils 3 in Form einer Stegmehrfachplatte, die zumindest doppelt ausgeführt ist, so dass sich zwei parallel zu den äußeren Profilseitenflächen 7 verlaufende Hohlräume 15, 16 bilden, die ihrerseits von einer Mehrzahl abstandbestimmender Hohlprofile 17 gefüllt sind, deren Hohlprofilwände 18 die Versteifungsstege 19 bilden.

Die die beiden Hohlräume 15, 16 voneinander trennende innere Plattenwand 20 ist in ihrer Wandstärke etwa doppelt so dick wie die äußere Wandstärke der Breitfläche 7. Ersichtlich ist das in den Figuren 3 und 4 verwendete abstandbestimmende Hohlprofil 17 rohrförmig mit kreisrundem Querschnitt ausgebildet.

Der Unterschied der Darstellung zwischen den Figuren 3 und 4 besteht in der Aussparung der die Baukonstruktionsplatte 1 durchsetzenden Bohrung 4. Im Übrigen sind in den Figuren 3 und 4 gleiche Teile mit gleichen Bezugszeichen versehen. Die Figur 4 zeigt eine Einzelheit in Figur 4A in vergrößertem Maßstab, um den Querschnitt der Baukonstruktionsplatte 1, 2 einerseits und den komplementären Querschnitt der zugehörigen, nicht weiter dargestellten Strangpressdüse detailliert sichtbar zu machen. Die Figur 3 zeigt als Einzelheit einen linksseitig dargestellten gestrichelten Pfeil 21, der den charakteristischen Verlauf des Wärmeleitweges durch die Baukonstruktionsplatte 2 zeigt. Es versteht sich von selbst, dass zwischen der oberen Breitfläche 7 und der unteren Breitfläche 7 sich parallel dazu eine Vielzahl von Wärmeleitwegen ausbildet, die gegenüber gradlinigen Versteifungsstegen ausnahmslos verlängert sind, eine erhebliche Verbesserung des Wärmekoeffizienten bedingen und die Druckbelastbarkeit erhöhen.

Die Figuren 5 und 5A stellen den Querschnitt der Baukonstruktionsplatte 1 in einer Ausführungsform dar, bei der das abstandbestimmende Hohlprofil in der Stegmehrfachplatte von zwei abwechselnd unterschiedlichen Querschnitten gebildet ist. Im Übrigen sind gleiche Teile mit gleichen Bezugszeichen versehen. Das Gleiche gilt für die in den Figuren 6 und 6A bzw. 7 und 7A schematisch dargestellten, von den bisherigen abweichenden Hohlprofilen. Während in den Figuren 6, 6A quadratische Hohlprofile zur Anwendung gelangen, werden bei der Ausführungsform nach den Figuren 7, 7A sechseckige Hohlprofile verwendet, die mit ihren Profilwänden die Versteifungsstege der Baukonstruktionsplatte bilden, und zwar mit einer erheblichen Verlängerung der Wärmeleitwege. Im Übrigen sind auch hierbei gleiche Teile mit gleichen Bezugszeichen versehen.

### BEZUGSZEICHENLISTE

- 1: Baukonstruktionsplatte, rechteckig
- 2: Baukonstruktionsplatte, quadratisch
- 3: Strangpressprofil
- 4: Bohrung
- 5: Rohrprofilstück
- 6: Außenwandung
- 7: Profilseitenfläche, Breitfläche
- 8: Durchtrittsquerschnitt
- 9: Langkanten
- 10: Strangpressrichtung
- 11: Schmalkante
- 12: Schmalkante
- 13: plattenförmiger Flachkörper
- 14: plattenförmiger Flachkörper
- 15: Hohlraum
- 16: Hohlraum
- 17: Hohlprofile
- 18: Hohlprofilwände
- 19: Versteifungsstege
- 20: innere Plattenwand
- 21: gestrichelter Pfeil (Wärmeleitweg)
- 101: Baukonstruktionsplatte
- 102: Gehäuseteil
- 103: Gehäuseteil
- 104: Kunststoffgehäuse
- 104a: Breitseitenfläche
- 105: Hohlraum
- 106: lange Schmalseitenfläche
- 107: kurze Schmalseitenfläche
- 108: Durchgangsöffnung
- 109: Randwand

## Patentansprüche

1. Druckbelastbare, wärmedämmende Baukonstruktionsplatte aus einem Strangpressprofil einer zumindest doppelten Stegmehrfachplatte mit parallel zu den äußeren Profilseitenflächen längs durchgehend verlaufenden, die zumindest doppelte Stegmehrfachplatte bildenden Hohlräume (15,16), wobei in den Hohlräumen Versteifungsstege (19) angebracht sind, **dadurch gekennzeichnet, dass** eine Mehrzahl von abstandsbestimmenden Hohlprofilen (17) in den benachbarten Hohlräumen (15,16) der Stegmehrfachplatte (1,2) um bis zur Hälfte ihres Hohlprofilquerschnitts versetzt angeordnet sind, wobei die Versteifungsstege (19) durch die Holprofile (17) gebildet sind.

2. Baukonstruktionsplatte nach Anspruch 1, **dadurch gekennzeichnet, dass** die Baukonstruktionsplatte (1,2) mit mindestens einer zentrisch durch ihre äußeren Breitflächen (7) durchgehenden, rechtwinklig verlaufenden Bohrung (4) versehen ist, die mit einem deren Bohrungsdurchmesser angepassten Rohrprofilstück (5) für den Durchtritt eines Halteorgans stoffschlüssig und dicht verbunden ist.

3. Baukonstruktionsplatte nach Anspruch 2, **dadurch gekennzeichnet, dass** drei Bohrungen (4) zentrisch in Strangpressrichtung (10)verteilt angeordnet sind.

4. Baukonstruktionsplatte nach einem der Ansprüche 1 bis 3, **dadurch gekennzeichnet, dass** ihre quer zur Strangpressrichtung (10) verlaufenden Stirnkanten (11,12) mit plattenförmigen Flachkörpern (13,14) stoffschlüssig und dicht verbunden sind.

5. Baukonstruktionsplatte nach einem der Ansprüche 1 bis 4, **dadurch gekennzeichnet, dass** die abstandbestimmenden Hohlprofile (17) mit quadratischem Querschnitt ausgebildet und hochkant zwischen den Breitflächen (7) angeordnet ist.

6. Baukonstruktionsplatte nach einem der Ansprüche 1 bis 4, **dadurch gekennzeichnet, dass** die abstandbestimmenden Hohlprofile (17) rohrförmig mit kreisrundem Querschnitt ausgebildet ist.

7. Baukonstruktionsplatte nach einem der Ansprüche 1 bis 4, **dadurch gekennzeichnet, dass** die abstandbestimmenden Hohlprofile (17) gleichmäßig über den Umfang verteilt sechseckig ausgebildet ist.

8. Baukonstruktionsplatte nach einem der Ansprüche 1 bis 4, **dadurch gekennzeichnet, dass** die abstandbestimmenden Hohlprofile (17) von zwei abwechselnd unterschiedlichen rechteckigen Querschnitten gebildet ist.

## Claims

1. A pressure-resistant, thermal-insulating construction board made of an extruded profile of an at least double multiple web plate with cavities (15, 16) running through longitudinally in parallel to the external profile side faces, said cavities forming the at least double multiple web plate, wherein reinforcing webs (19) are mounted in the cavities, **characterized in that** a plurality of distance-determining hollow profiles (17) are arranged in the neighboring cavities (15, 16) of the multiple web plate (1, 2) such that they are offset by up to half of their hollow profile cross-section, wherein the reinforcing webs (19) are formed by the hollow profiles (17).

2. The construction board according to Claim 1, **characterized in that** the construction board (1, 2) is provided with at least one bore (4) which runs centrally and at a right angle through its external broad faces (7), said bore being integrally and sealingly connected to a pipe profile piece (5) adapted to its bore diameter for the passage of a retaining member.

3. The construction board according to Claim 2, **characterized in that** three bores (4) are centrally arranged and distributed in the direction of extrusion (10).

4. The construction board according to any one of Claims 1 to 3, **characterized in that** its front edges (11, 12) which run perpendicularly to the direction of extrusion (10) are integrally and sealingly connected to plate-shaped planar bodies (13, 14).

5. The construction board according to any one of Claims 1 to 4, **characterized in that** the distance-determining hollow profiles (17) are formed with a square cross-section and arranged upright between the broad faces (7).

6. The construction board according to any one of Claims 1 to 4, **characterized in that** the distance-determining hollow profiles (17) are formed as pipes with a circular cross-section.

7. The construction board according to any one of Claims 1 to 4, **characterized in that** the distance-determining hollow profiles (17) are hexagonally formed and evenly distributed around the circumference.

8. The construction board according to any one of Claims 1 to 4, **characterized in that** the distance-determining hollow profiles (17) are formed by two alternating different square cross-sections.

## Revendications

1. Plaque de construction résistante à la compression et à la chaleur constituée par un profil extrudé d'une plaque multicouche entretoisée au moins double avec des cavités (15, 16) parallèles aux surfaces latérales de profil externes, s'étendant longitudinalement de façon continue, formant la plaque multicouche entretoisée au moins double, des montants de renforcement (19) étant disposés dans les cavités, **caractérisée en ce qu'**une pluralité de profils creux (17) déterminant un écartement sont disposés dans les cavités (15, 16) voisines de la plaque multicouche entretoisée (1, 2), de façon décalée jusqu'à la moitié de leur section de profil creux, les montants de renforcement (19) étant formés par les profils creux (17).

2. Plaque de construction selon la revendication 1, **caractérisée en ce que** la plaque de construction (1, 2) est munie d'au moins un alésage (4) s'étendant orthogonalement, passant de façon centrale par ses surfaces larges externes (7), lequel est relié de façon étanche et par liaison de matière avec une pièce de profil tubulaire (5) ajustée à un de ses diamètres d'alésage, pour le passage d'un organe de retenue.

3. Plaque de construction selon la revendication 2, **caractérisée en ce que** trois alésages (4) sont répartis de façon centrale dans la direction d'extrusion (10).

4. Plaque de construction selon l'une quelconque des revendications 1 à 3, **caractérisée en ce que** ses bords frontaux (11, 12) s'étendant transversalement par rapport à la direction d'extrusion (10) sont reliés de façon étanche et par liaison de matière avec des corps plats en forme de plaque (13, 14).

5. Plaque de construction selon l'une quelconque des revendications 1 à 4, **caractérisée en ce que** les profils creux (17) déterminant un écartement sont formés avec une section carrée et disposés verticalement entre les surfaces larges (7).

6. Plaque de construction selon l'une quelconque des revendications 1 à 4, **caractérisée en ce que** les profils creux (17) déterminant un écartement sont formés de façon tubulaire avec une section ronde.

7. Plaque de construction selon l'une quelconque des revendications 1 à 4, **caractérisée en ce que** les profils creux (17) déterminant un écartement sont formés de façon hexagonale, répartis régulièrement sur la circonférence.

8. Plaque de construction selon l'une quelconque des revendications 1 à 4, **caractérisée en ce que** les profils creux (17) déterminant un écartement sont formés par deux sections rectangulaires, alternativement différentes.
